# FASCICULE DE BREVET EUROPEEN

(11) **EP 3 362 734 B1**
(45) Date de publication et mention de la délivrance du brevet: **24.11.2021**
(21) Numéro de dépôt: 16785255.7
(22) Date de dépôt: 29.09.2016
(51) Int. Cl.: F17C 13/00, F17C 13/02

(54) **CHAPEAU DE PROTECTION DE ROBINET DE BOUTEILLE DE FLUIDE SOUS PRESSION ET BOUTEILLE COMPRENANT UN TEL CHAPEAU**
KAPPE ZUM SCHUTZ EINES VENTILS EINES ZYLINDERS EINER UNTER DRUCK STEHENDEN FLÜSSIGKEIT UND ZYLINDER MIT SOLCH EINER KAPPE
CAP FOR PROTECTING A VALVE OF A CYLINDER OF PRESSURISED FLUID AND CYLINDER INCLUDING SUCH A CAP

(30) Priorité: 15.10.2015 FR 1559790
(43) Date de publication de la demande: 22.08.2018
(73) Titulaire: L'Air Liquide Société Anonyme pour l'Etude et l'Exploitation des Procédés Georges Claude, 75007 Paris (FR)
(72) Inventeur: FRENAL, Antoine, 95460 Ezanville (FR); LIGONESCHE, Renaud, 95220 Herblay (FR)
(74) Mandataire: Air Liquide
(86) Numéro de dépôt international: PCT/FR2016/052484
(87) Numéro de publication internationale: WO 2017/064387

(56) Documents cités:
- WO-A1-98/34063
- GB-A- 2 519 622
- US-A- 6 012 411
- US-B1- 6 386 384

## Description

La présente invention concerne un chapeau de protection de robinet de bouteille de fluide sous pression ainsi qu'une bouteille de fluide comprenant un tel chapeau.

L'invention concerne plus particulièrement un chapeau de protection de robinet de bouteille de fluide sous pression comprenant une structure rigide délimitant un volume de protection pour un robinet, ladite structure comprenant une extrémité inférieure destinée à être fixée sur l'extrémité supérieure d'une bouteille de fluide sous pression.

Pour éviter les accidents, les robinets de bouteille de fluide sous pression sont généralement protégés par des chapeaux de protection. Ces chapeaux forment généralement une cage rigide de protection du robinet. Les chapeaux de protection doivent être suffisamment protecteurs tout en permettant l'accès manuel et/ou visuel à certaines fonctions du robinet. De plus, préférentiellement les chapeaux doivent présenter une bonne ergonomie pour la manipulation de la bouteille. Des bouteilles selon l'art antérieur sont divulguées dans les documents US6012411, GB2519622, WO98/34063.

Un but de la présente invention est de proposer un chapeau de protection améliorant tout ou partie des fonctionnalités ci-dessus.

A cette fin, le chapeau selon l'invention, par ailleurs conforme à la définition générique qu'en donne le préambule ci-dessus, est essentiellement caractérisé en ce que le chapeau comporte une première paroi formant une portion tubulaire centrale, le robinet étant logé dans la portion tubulaire délimitée par la première paroi avec un espacement entre le robinet et la portion tubulaire, ladite portion tubulaire s'étendant entre d'une part l'extrémité inférieure et, d'autre part, une extrémité supérieure ouverte délimitant un orifice d'accès au volume interne abritant le robinet, la structure rigide comprenant en outre une seconde paroi disposée concentriquement de façon espacée autour de la première paroi et délimitant une zone de protection autour de la première paroi, la seconde paroi comprend une portion annulaire disposée concentriquement autour de la première paroi et reliée à la première paroi via plusieurs bras de liaison, les bras de liaison comportant chacun une extrémité reliée à la partie inférieure de la première paroi, notamment au niveau de l'extrémité inférieure du chapeau, ladite portion annulaire constituant un volant de préhension manuelle espacé de la première paroi.

Par ailleurs, des modes de réalisation de l'invention peuvent comporter l'une ou plusieurs des caractéristiques suivantes :
- les première et seconde parois sont monobloc ou fixées rigidement l'une à l'autre,
- la seconde paroi comprend une portion annulaire disposée concentriquement autour de la première paroi et reliée à la première paroi via plusieurs bras de liaison,
- les bras de liaison comportent chacun une extrémité reliée à la portion annulaire et une extrémité reliée à la partie inférieure de la première portion, notamment au niveau de l'extrémité inférieure du chapeau,
- selon une direction verticale (A) s'étendant entre l'extrémité inférieure du chapeau et l'extrémité supérieure du chapeau, l'extrémité supérieure de la première paroi délimitant l'orifice d'accès fait saillie au-dessus de la seconde paroi,
- l'extrémité supérieure de la première paroi fait saillie au-dessus de la seconde paroi sur une distance comprise entre 10 et 60mm,
- au moins une partie de la portion tubulaire formée par la première paroi est cylindrique,
- la seconde paroi est espacée de la première paroi d'une distance comprise entre 20 et 50mm,
- au moins une partie de la surface périphérique de la première paroi comporte un organe d'affichage d'une information représentative de la quantité de fluide contenue dans la bouteille sur laquelle le chapeau est monté, l'organe d'affichage comprenant au moins deux états d'affichage distincts correspondant respectivement à deux quantités distinctes de fluide,
- la première paroi comporte une portion supérieure cylindrique et une portion inférieure qui s'évase vers l'extrémité inférieure et qui est destinée à être fixée à l'extrémité supérieure d'une bouteille, notamment sur le col d'une bouteille,
- au moins une partie de la première et/ou de la seconde paroi est rotative ou tournante relativement au reste du chapeau.

L'invention concerne également une bouteille fluide sous pression comprenant un orifice dans lequel est monté un robinet, la bouteille comprenant un chapeau de protection relié à la bouteille et formant une enceinte de protection autour du robinet, le chapeau étant conforme à l'une quelconque des caractéristiques ci-dessus ou ci-après, le robinet étant logé dans la portion tubulaire délimitée par la première paroi.

Selon d'autres particularités possibles :
- la première paroi est disposée concentriquement autour du robinet et espacée de ce dernier d'une distance comprise entre 10 et 30mm.

L'invention peut concerner également tout dispositif alternatif comprenant toute combinaison des caractéristiques ci-dessus ou ci-dessous, dans le cadre des revendications.

D'autres particularités et avantages apparaîtront à la lecture de la description ci-après, faite en référence aux figures dans lesquelles :
- la figure 1 représente une vue en coupe verticale, schématique et partielle, illustrant un premier exemple de réalisation d'un chapeau selon l'invention,
- la figure 2 représente une vue schématique et partielle, partiellement en coupe verticale, d'une bouteille de fluide sous pression munie d'un chapeau conforme à la figure 1,
- la figure 3 représente une vue en perspective, schématique et partielle, de l'extrémité supérieure d'une bouteille de fluide sous pression munie d'un chapeau conforme à la figure 1 selon un autre mode de réalisation possible,
- la figure 4 représente une vue en coupe verticale, schématique et partielle, de l'extrémité supérieure de la bouteille de fluide sous pression de la figure 3,
- la figure 5 représente une vue en perspective, schématique et partielle, de l'extrémité supérieure d'une bouteille de fluide sous pression munie d'un chapeau conforme à la figure 1 selon encore un autre mode de réalisation possible,
- la figure 6 représente une vue en coupe verticale, schématique et partielle, d'un détail de la bouteille de la figure 5,
- la figure 7 représente une vue de côté, schématique et partielle, illustrant un détail de la bouteille des figures 5 et 6 illustrant un exemple possible de plusieurs informations affichables au niveau du chapeau,
- les figures 8 et 9 représentent des vues en coupe verticale, schématiques et partielles, illustrant deux autres exemples de réalisation d'un chapeau selon l'invention,
- les figures 10 et 11 représentent des vues de côté, schématiques partielles, illustrant des exemples de déformation du chapeau lors de chocs ou chutes selon respectivement deux orientations distinctes.

Le chapeau 1 de protection illustré schématiquement à la figure 1 comprend une structure rigide délimitant un volume de protection central pour un robinet. Cette structure comporte une extrémité inférieure 4 destinée à être fixée sur l'extrémité supérieure d'une bouteille de fluide sous pression, notamment au niveau du col d'une bouteille de forme générale cylindrique comprenant une extrémité en forme d'ogive. Classiquement, le chapeau 1 peut être vissé et/ou serré au niveau du col d'une bouteille.

Selon une particularité avantageuse, le chapeau 1 comporte une première paroi 2 formant une portion tubulaire centrale. En position d'utilisation sur une bouteille verticale, cette portion tubulaire s'étend verticalement autour d'un axe A.

Cette portion tubulaire s'étend entre d'une part l'extrémité inférieure 4 du chapeau et, d'autre part, une extrémité supérieure 12. L'extrémité supérieure de la portion tubulaire centrale est ouverte c'est-à-dire qu'elle délimite un orifice 5 d'accès au volume interne au tube. Cet orifice 5 peut le cas échéant être refermé par un cache amovible.

Ce volume interne à la portion tubulaire est destiné à abriter un robinet (cf. figure 2). Ce robinet peut être un simple raccord de connexion à la haute pression contenue dans une bouteille 6.

Par exemple, au moins une partie de la portion tubulaire formée par la première paroi 2 est cylindrique.

La première paroi 2 comporte par exemple une portion supérieure cylindrique (pleine ou ajourée) et une portion inférieure qui s'évase vers l'extrémité inférieure 4 du chapeau et qui est destinée à être fixée à l'extrémité supérieure d'une bouteille.

Le chapeau 1 comprend en outre une seconde paroi 3 disposée concentriquement de façon espacée autour de la première paroi 2. Cette seconde paroi 3 délimite une zone de protection de la première paroi 2.

La seconde paroi 3 est par exemple espacée transversalement de la première paroi 1 d'une distance comprise de préférence entre 20 et 100mm, par exemple entre 20 et 50mm, notamment pour permettre le passage des doigts ou mains d'un utilisateur.

Les première 2 et seconde 3 parois, par exemple en matériau métallique et/ou plastique, sont monobloc ou fixées rigidement l'une à l'autre (par moulage, soudage, assemblage ou tout autre procédé approprié).

Comme illustré aux figures, la seconde paroi 3 comprend de préférence une portion annulaire 13 disposée concentriquement autour (espacée) de la première paroi 2 et reliée à la première paroi via plusieurs bras 23 de liaison. Par exemple, trois ou quatre bras 23 de liaison sont répartis angulairement autour de l'axe A vertical.

Les bras 23 de liaison comportent par exemple chacun une extrémité reliée à la portion annulaire 13 et une extrémité reliée à la partie inférieure de la première portion 2, notamment au niveau de l'extrémité inférieure 4 du chapeau 1.

Entre deux bras 23 adjacents la seconde paroi peut être ajourée. C'est-à-dire que des ouvertures permettent l'accès à la première paroi 2.

Cette portion annulaire 13 forme ainsi une protection mécanique supplémentaire autour du robinet. De plus, cette portion annulaire constitue également un volant de préhension manuelle permettant la manutention, le roulage ou l'inclinaison de la bouteille.

De préférence selon la direction de l'axe vertical A du chapeau, l'extrémité supérieure 12 de la première paroi 2 fait saillie au-dessus (au-delà) de la seconde paroi 3.

Par exemple, l'extrémité supérieure 12 de la première paroi 2 fait saillie au-dessus de la seconde paroi 3 sur une distance comprise entre 10 et 60mm.

On conçoit donc aisément que tout en état de structure simple et peu coûteuse, le chapeau 1 selon l'invention présente une structure mécanique solide assurant une bonne protection pour un robinet tout en permettant une manipulation aisée.

En particulier, dans le cas notamment où la première paroi 2 centrale fait saillie au-dessus de la seconde paroi 3, l'extrémité tubulaire de la première paroi 2 (éventuellement munie d'une nervure circulaire) peut également être manipulée pour le guidage, le roulage ou l'inclinaison de la bouteille 6.

Selon une particularité possible, au moins une partie de la surface périphérique de la première paroi 2 peut comporter un organe 8, 9 d'affichage d'une information représentative de la quantité de fluide contenue dans la bouteille sur laquelle le chapeau est monté.

L'organe 8, 9 d'affichage comprenant au moins deux états d'affichage distincts correspondant respectivement à deux quantités distinctes de fluide (vide/plein ou deux niveau remplissage au-dessus et en dessous d'un seuil : 5% ou 10% ou 20% ou toute autre valeur appropriée).

Comme illustré dans l'exemple des figures 3 et 4, l'organe 8 d'affichage peut comprendre un manomètre affichant un niveau de pression ou de contenance (via une aiguille ou un affichage digital ou de couleur(s)).

De préférence, l'organe 8 d'affichage débouche au moins en partie sur la première paroi au-dessus de la seconde paroi 3. De cette façon, l'information représentative de la quantité de fluide stockée dans la bouteille 6 est visible même à distance.

Comme visible aux figures 3 et 4, le manomètre 8 peut être intégré dans la première paroi 2 (au travers de celle-ci). En particulier, le manomètre 5 peut être relié au circuit sous pression du robinet qui communique avec l'intérieur de la bouteille 6 pour lire en continue la pression au sein de la bouteille 6. Bien entendu, alternativement, l'affichage de la pression ou du contenu peut être obtenu par un organe de mesure de pression ou autre déporté qui renvoie cette information sans fil ou par voie filaire au manomètre 8 qui l'affiche de façon fixe ou dynamique.

Dans la variante illustrée aux figures 5 à 7, l'organe 9 d'affichage comprend un afficheur électronique, notamment un papier électronique (« e-paper »). Cet afficheur 9 est placé de préférence également sur la surface externe de la première paroi 2, par exemple dans un logement circonférentiel légèrement en retrait vers l'intérieur du chapeau 1. De cette façon également, l'organe 9 d'affichage est parfaitement visible (par exemple à 360 degrés autour de l'axe A) tout en étant protégé. De façon alternative ou cumulative, il est possible de prévoir un ou des organes d'affichage sur la portion périphérique de la seconde paroi 3, notamment sur la portion annulaire. Comme précédemment, ce ou ces organes d'affichage peuvent du type électronique et/ou mécanique et relié(s) par un réseau gaz ou autre (réseau de capillaires par exemple) à la haute pression dans la bouteille ou le robinet 7.

L'affichage de la pression ou du contenu peut être explicite ou peut être symbolisé par des codes de couleurs, contrastes, symboles alfa-numériques (cf. figures 5 et 6 : plusieurs bandes adjacentes assombries ou non).

Comme schématisé à la figure 7, des codes de couleurs ou de nuances d'une même teinte peuvent symboliser plusieurs niveaux de remplissage.

Comme précédemment, l'information affichée peut être celle mesurée dans la bouteille par organe de mesure de pression ou autre déporté ou non qui renvoie cette information sans fil ou par voie filaire à l'organe 9 l'affiche de façon fixe ou dynamique.

Comme schématisé à la figure 4, l'organe 8, 9 d'affichage est disposé de préférence entre les deux parois 2, 3. Plus précisément, de préférence l'organe d'affichage est situé en retrait par rapport au plan P qui est tangent à la fois aux extrémités supérieure (et/ou latérales) des deux parois 2, 3. De cette façon, l'organe 8, 9 d'affichage est toujours protégé et abrité en cas de chute de la bouteille 6 sur le sol.

Bien entendu, l'invention n'est pas limitée aux exemples décrits ci-dessus. En particulier, et comme représenté schématiquement aux figures 8 et 9, le chapeau 1 peut être formée de deux parties ou plus de deux parties (trois, quatre...) assemblées les unes aux autres.

Dans le mode de réalisation de la figure 8, la première paroi 2 et la seconde paroi 3 forment des entités distinctes assemblée l'une avec l'autre. La première paroi 2 est par exemple positionnée sur la bouteille 6 (autour du robinet) et la seconde paroi 3 est rapporté sur la première paroi 2 et est fixée (par exemple par vissage) sur la bouteille 6. C'est-à-dire que la première paroi 2 en forme de tube est bloquée sur la bouteille 6 via la seconde paroi 3 (par exemple en forme de volant) qui est vissée sur le col de la bouteille 6.

Dans la variante de réalisation de la figure 9, les première 2 et seconde 3 parois sont également des entités distinctes assemblées. La seconde paroi 3 est par exemple placée en premier sur l'extrémité du robinet 6 et est ensuite emprisonnée par la première paroi 2 qui est fixée (de préférence vissée) sur le col de la bouteille 6.

C'est-à-dire que l'un des parois 2, 3 (ou les deux le cas échéant) est fixée (vissée) à la bouteille et assure le maintien de l'autre paroi.

Sans que ceci soit limitatif, la seconde paroi 3 est par exemple moulée tandis que la première paroi 2 peut être réalisée par tournage conventionnel. Les première 2 et seconde 3 parois peuvent le cas échéant être constituées de matériaux respectifs différents (métal/plastique...). On peut ainsi concentrer les reprises d'usinage sur la pièce déjà fabriquée par tournage.

Dans une variante avantageuse, une partie du chapeau 1 peut être mobile en rotation autour le d'axe A central. C'est-à-dire qu'une partie du chapeau 1 peut former un pommeau tournant facilitant sa manutention manuelle.

Par exemple, dans le mode de réalisation de la figure 8, la première paroi 2 peut être montée libre en rotation par rapport à la seconde paroi 3 et à la bouteille 6.

Dans le mode de réalisation de la figure 9, la seconde paroi 3 peut être montée libre en rotation autour de la première paroi 2 et de la bouteille 6.

En variante ou en combinaison, l'extrémité supérieure de la première paroi 2 peut comprendre une pièce annulaire montées libre en rotation autour de l'axe A par rapport à au reste du chapeau 1. Par exemple, comme visible à la figure 6, l'extrémité supérieure de la première paroi 2 peut comporter un rebord 102 s'étendant radialement vers l'extérieur du chapeau 1 formant une zone de préhension. Ce rebord 102 étant le cas échéant rotatif par rapport au reste du chapeau 1.

De même, il est possible d'envisager que seul la portion annulaire 13 de la seconde paroi 3 soit mobile en rotation sur elle-même autour de la première paroi 2.

La structure selon l'invention permet également une tenue aux chocs (absorption de l'énergie d'impact en cas de chute).

Ainsi, par exemple, en cas de chute verticale sur le chapeau (axe de la bouteille vertical ou sensiblement vertical), la première paroi 2 se déforme préférentiellement par élargissement et/ou raccourcissement (figure 10). Des déchirures programmées peuvent même être prévues sur la première paroi 2 via des amincissements ou zones de pliages localisés de la première paroi 2 (par exemple sur le modèle de la structure des « chevilles Molly »).

En cas de choc latéral sur le chapeau la déformation et donc l'absorption du choc est assurée préférentiellement par la seconde paroi 3 (par exemple via un allongement et/ou un aplatissement de la seconde paroi (cf. figure 11). La première paroi et le robinet 7 restent ainsi préservés.

Dans le cas d'un choc du chapeau avec un angle (entre la chute verticale axiale et le choc latéral), les efforts et déformations sont répartis au sein des deux parois 2, 3 selon les modes ci-dessus.

## Revendications

1. Bouteille fluide sous pression comprenant un orifice dans lequel est monté un robinet (7), la bouteille comprenant un chapeau (1) de protection fixé à l'extrémité supérieure de la bouteille et formant une enceinte de protection autour du robinet, le chapeau (1) étant constitué d'une structure (2, 3) rigide délimitant un volume de protection pour un robinet, l'extrémité inférieure (4) de la structure rigide (2, 3) étant fixée sur l'extrémité supérieure de la bouteille (6), **caractérisé en ce que** la structure rigide (2, 3) comporte une première paroi (2) formant une portion tubulaire centrale, le robinet (7) étant logé dans la portion tubulaire délimitée par la première paroi avec un espacement entre le robinet (7) et la portion tubulaire, ladite portion tubulaire s'étendant entre d'une part l'extrémité inférieure (4) et, d'autre part, une extrémité supérieure (12) ouverte délimitant un orifice (5) d'accès au volume interne abritant le robinet (7), la structure rigide comprenant en outre une seconde paroi (3) disposée concentriquement de façon espacée autour de la première paroi (2) et délimitant une zone de protection autour de la première paroi (2), la seconde paroi (3) comprend une portion annulaire (13) disposée concentriquement autour de la première paroi (2) et reliée à la première paroi (2) via plusieurs bras (23) de liaison, les bras (23) de liaison comportant chacun une extrémité reliée à la portion annulaire (13) et une extrémité reliée à la partie inférieure de la première paroi (2), notamment au niveau de l'extrémité inférieure (4) du chapeau (1), ladite portion annulaire constituant un volant de préhension manuelle espacé de la première paroi (2).

2. Bouteille selon la revendication 1, **caractérisée en ce que** les première (2) et seconde (3) parois sont monobloc ou fixées rigidement l'une à l'autre.

3. Bouteille selon l'une quelconque des revendications 1 à 2, **caractérisée en ce que** selon une direction verticale (A) s'étendant entre l'extrémité inférieure (4) du chapeau et l'extrémité supérieure du chapeau, l'extrémité supérieure (12) de la première paroi (2) délimitant l'orifice (5) d'accès fait saillie au-dessus de la seconde paroi (3).

4. Bouteille selon l'une quelconque des revendications 1 à 3, **caractérisée en ce que** l'extrémité supérieure (12) de la première paroi (2) fait saillie au-dessus de la seconde paroi (3) sur une distance comprise entre 10 et 60mm.

5. Bouteille selon l'une quelconque des revendications 1 à 4, **caractérisée en ce qu'**au moins une partie de la portion tubulaire formée par la première paroi (2) est cylindrique.

6. Bouteille selon l'une quelconque des revendications 1 à 5, **caractérisée en ce que** la seconde paroi (3) est espacée de la première paroi (2) d'une distance comprise entre 20 et 100mm, notamment entre 20 et 50mm.

7. Bouteille selon l'une quelconque des revendications 1 à 6, **caractérisée en ce que** la portion annulaire (13) est espacée de la première paroi d'une distance comprise entre 20 et 150mm, notamment 20 et 100mm.

8. Bouteille selon l'une quelconque des revendications 1 à 7, **caractérisée en ce que** la première paroi (2) comporte une portion supérieure cylindrique et une portion inférieure qui s'évase vers l'extrémité inférieure (4) et qui est fixée à l'extrémité supérieure d'une bouteille, notamment sur le col d'une bouteille.

9. Bouteille selon l'une quelconque des revendications 1 à 8, **caractérisée en ce qu'**au moins une partie de la première (2) et/ou de la seconde paroi (3) est rotative ou tournante relativement au reste du chapeau (1).

10. Bouteille selon l'une quelconque des revendications 1 à 9, **caractérisée en ce que** la première paroi (2) est disposée concentriquement autour du robinet (7) et espacée de ce dernier d'une distance comprise entre 10 et 50mm, notamment entre 10 et 30mm.

11. Bouteille selon l'une quelconque des revendications 1 à 10, **caractérisée en ce que** le chapeau (1) est fixé à la bouteille (6) uniquement via une liaison mécanique entre l'extrémité inférieure (4) de la structure rigide (2, 3) et l'extrémité supérieure de la bouteille(6).

12. Bouteille selon l'une quelconque des revendications 1 à 11, **caractérisée en ce que** l'extrémité supérieure de la bouteille (6) comporte un col et **en ce que** le chapeau (1) est fixé audit col.

13. Bouteille selon la revendication 12, **caractérisée en ce que** le chapeau (1) est vissé et/ou serré au niveau du col de la bouteille (6).

## Patentansprüche

1. Druckfluidflasche, welche eine Öffnung umfasst, in welcher ein Schließhahn (7) angebracht ist, wobei die Flasche eine Schutzkappe (1) umfasst, die am oberen Ende der Flasche befestigt ist und eine Schutzhülle um den Schließhahn bildet, wobei die Kappe (1) aus einer starren Struktur (2, 3) besteht, die ein Schutzvolumen für einen Schließhahn begrenzt, wobei das untere Ende (4) der starren Struktur (2, 3) am oberen Ende der Flasche (6) befestigt ist, **dadurch gekennzeichnet, dass** die starre Struktur (2, 3) eine erste Wand (2) aufweist, die einen zentralen rohrförmigen Abschnitt bildet, wobei der Schließhahn (7) in dem von der ersten Wand begrenzten rohrförmigen Abschnitt mit einem Zwischenraum zwischen dem Schließhahn (7) und dem rohrförmigen Abschnitt aufgenommen ist, wobei sich der rohrförmige Abschnitt zwischen einerseits dem unteren Ende (4) und andererseits einem offenen oberen Ende (12), das eine Zugangsöffnung (5) zu dem den Schließhahn (7) enthaltenden Innenvolumen begrenzt, erstreckt, wobei die starre Struktur außerdem eine zweite Wand (3) umfasst, die konzentrisch um die erste Wand (2) herum und von dieser beabstandet angeordnet ist und einen Schutzbereich um die erste Wand (2) herum begrenzt, und die zweite Wand (3) einen ringförmigen Abschnitt (13) umfasst, der konzentrisch um die erste Wand (2) herum angeordnet ist und mit der ersten Wand (2) über mehrere Verbindungsarme (23) verbunden ist, wobei die Verbindungsarme (23) jeweils ein mit dem ringförmigen Abschnitt (13) verbundenes Ende und ein Ende, das mit dem unteren Ende der ersten Wand (2) verbunden ist, insbesondere am unteren Ende (4) der Kappe (1), aufweisen, wobei der ringförmige Abschnitt ein von Hand betätigbares Rad darstellt, das von der ersten Wand (2) beabstandet ist.

2. Flasche nach Anspruch 1, **dadurch gekennzeichnet, dass** die erste (2) und die zweite (3) Wand aus einem Stück bestehen oder starr aneinander befestigt sind.

3. Flasche nach einem der Ansprüche 1 bis 2, **dadurch gekennzeichnet, dass** in einer vertikalen Richtung (A), die sich zwischen dem unteren Ende (4) der Kappe und dem oberen Ende der Kappe erstreckt, das obere Ende (12) der ersten Wand (2), das die Zugangsöffnung (5) begrenzt, über die zweite Wand (3) hinaus vorsteht.

4. Flasche nach einem der Ansprüche 1 bis 3, **dadurch gekennzeichnet, dass** das obere Ende (12) der ersten Wand (2) um einen Abstand zwischen 10 und 60 mm über die zweite Wand (3) hinaus vorsteht.

5. Flasche nach einem der Ansprüche 1 bis 4, **dadurch gekennzeichnet, dass** wenigstens ein Teil des von der ersten Wand (2) gebildeten rohrförmigen Abschnitts zylindrisch ist.

6. Flasche nach einem der Ansprüche 1 bis 5, **dadurch gekennzeichnet, dass** die zweite Wand (3) von der ersten Wand (2) um einen Abstand zwischen 20 und 100 mm, insbesondere zwischen 20 und 50 mm, beabstandet ist.

7. Flasche nach einem der Ansprüche 1 bis 6, **dadurch gekennzeichnet, dass** der ringförmige Abschnitt (13) von der ersten Wand um einen Abstand zwischen 20 und 150 mm, insbesondere zwischen 20 und 100 mm, beabstandet ist.

8. Flasche nach einem der Ansprüche 1 bis 7, **dadurch gekennzeichnet, dass** die erste Wand (2) einen zylindrischen oberen Abschnitt aufweist, und einen unteren Abschnitt, welcher sich zum unteren Ende (4) hin erweitert und welcher am oberen Ende einer Flasche, insbesondere am Hals einer Flasche, befestigt ist.

9. Flasche nach einem der Ansprüche 1 bis 8, **dadurch gekennzeichnet, dass** wenigstens ein Teil der ersten (2) und/oder der zweiten Wand (3) relativ zum Rest der Kappe (1) rotierend oder drehbar ist.

10. Flasche nach einem der Ansprüche 1 bis 9, **dadurch gekennzeichnet, dass** die erste Wand (2) konzentrisch um den Schließhahn (7) herum angeordnet ist und von diesem Letzteren um einen Abstand zwischen 10 und 50 mm, insbesondere zwischen 10 und 30 mm, beabstandet ist.

11. Flasche nach einem der Ansprüche 1 bis 10, **dadurch gekennzeichnet, dass** die Kappe (1) an der Flasche (6) ausschließlich über eine mechanische Verbindung zwischen dem unteren Ende (4) der starren Struktur (2, 3) und dem oberen Ende der Flasche (6) befestigt ist.

12. Flasche nach einem der Ansprüche 1 bis 11, **dadurch gekennzeichnet, dass** das obere Ende der Flasche (6) einen Hals aufweist, und dadurch, dass die Kappe (1) an dem Hals befestigt ist.

13. Flasche nach Anspruch 12, **dadurch gekennzeichnet, dass** die Kappe (1) am Hals der Flasche (6) aufgeschraubt und/oder festgezogen ist.

## Claims

1. Cylinder of pressurized fluid, comprising an orifice in which a valve (7) is mounted, the cylinder comprising a protective cap (1) that is fixed at the upper end of the cylinder and forms a protective enclosure around the valve, the cap (1) being formed of a rigid structure (2, 3) delimiting a protective volume for a valve, the lower end (4) of the rigid structure (2, 3) being fixed to the upper end of the cylinder (6), **characterized in that** the rigid structure (2, 3) has a first wall (2) forming a central tubular portion, the valve (7) being housed in the tubular portion delimited by the first wall with a space between the valve (7) and the tubular portion, said tubular portion extending between the lower end (4) and an open upper end (12) delimiting an access orifice (5) for accessing the internal volume sheltering the valve (7), the rigid structure also comprising a second wall (3) that is disposed concentrically in a spaced-apart manner around the first wall (2) and delimits a protective zone around the first wall (2), the second wall (3) comprises an annular portion (13) that is disposed concentrically around the first wall (2) and is connected to the first wall (2) via a plurality of connecting arms (23), the connecting arms (23) each having an end connected to the annular portion (13) and an end connected to the lower part of the first wall (2), notably at the lower end (4) of the cap (1), said annular portion constituting a manual handwheel spaced apart from the first wall (2).

2. Cylinder according to Claim 1, **characterized in that** the first wall (2) and second wall (3) are in one piece or fixed rigidly together.

3. Cylinder according to either one of Claims 1 and 2, **characterized in that**, in a vertical direction (A) extending between the lower end (4) of the cap and the upper end of the cap, the upper end (12) of the first wall (2) delimiting the access orifice (5) protrudes above the second wall (3).

4. Cylinder according to any one of Claims 1 to 3, **characterized in that** the upper end (12) of the first wall (2) protrudes above the second wall (3) by a distance of between 10 and 60 mm.

5. Cylinder according to any one of Claims 1 to 4, **characterized in that** at least a part of the tubular portion formed by the first wall (2) is cylindrical.

6. Cylinder according to any one of Claims 1 to 5, **characterized in that** the second wall (3) is spaced apart from the first wall (2) by a distance of between 20 and 100 mm, notably between 20 and 50 mm.

7. Cylinder according to any one of Claims 1 to 6, **characterized in that** the annular portion (13) is spaced apart from the first wall by a distance of between 20 and 150 mm, notably 20 and 100 mm.

8. Cylinder according to any one of Claims 1 to 7, **characterized in that** the first wall (2) has a cylindrical upper portion and a lower portion that flares towards the lower end (4) and is fixed to the upper end of a cylinder, notably to the neck of a cylinder.

9. Cylinder according to any one of Claims 1 to 8, **characterized in that** at least a part of the first wall (2) and/or of the second wall (3) is able to rotate or turn relative to the rest of the cap (1).

10. Cylinder according to any one of Claims 1 to 9, **characterized in that** the first wall (2) is disposed concentrically around the valve (7) and spaced apart from the latter by a distance of between 10 and 50 mm, notably between 10 and 30 mm.

11. Cylinder according to any one of Claims 1 to 10, **characterized in that** the cap (1) is fixed to the cylinder (6) only via a mechanical connection between the lower end (4) of the rigid structure (2, 3) and the upper end of the cylinder (6).

12. Cylinder according to any one of Claims 1 to 11, **characterized in that** the upper end of the cylinder (6) has a neck, and **in that** the cap (1) is fixed to said neck.

13. Cylinder according to Claim 12, **characterized in that** the cap (1) is screwed and/or tightened onto the neck of the cylinder (6).
